# EUROPÄISCHE PATENTSCHRIFT

(11) **EP 0 937 860 B1**
(45) Veröffentlichungstag und Bekanntmachung des Hinweises auf die Patenterteilung: **21.11.2001**
(21) Anmeldenummer: 98811179.5
(22) Anmeldetag: 27.11.1998
(51) Int. Cl.: E21B 10/44

(54) **Bohr- und/oder Meisselwerkzeug**
Drill and or chisel tool
Outil de forage et ou de frappe

(30) Priorität: 21.02.1998 DE 19807394
(43) Veröffentlichungstag der Anmeldung: 25.08.1999
(73) Patentinhaber: HILTI Aktiengesellschaft, 9494 Schaan (LI)
(72) Erfinder: Kleine, Werner, Dipl.-Ing., 28832 Achim (DE); Knoller, Anton, 86899 Landsberg (DE); Hauptmann, Udo, 81377 München (DE); Starkmann, Josef, 86857 Horlach (DE); Geiger, Harald, 86916 Kaufering (DE)
(74) Vertreter: Wildi, Roland

(56) Entgegenhaltungen:
- DE-A- 3 820 695
- GB-A- 2 075 409

## Beschreibung

Die Erfindung betrifft ein Bohr- und/oder Meisselwerkzeug mit einem der Aufnahme von Antriebsgeräten angepasstem Einsteckende, an das sich in Bohrrichtung ein Schaft mit wenigstens einer zum Umfang hin offenen, wendelförmigen Abfuhrnut anschliesst, wobei dem Schaft ein Bohrkopf mit im wesentlichen dem Schaft entsprechenden Durchmesser benachbart ist, der in Aussparungen, die zum freien Ende hin offen sind, einen oder mehrere Hartmetalleinsätze aufweist, die ausgehend von einem Zentrierteil in drei Richtungen radial bis zumindest zum Umfang des Kopfes verlaufend mit Schneidbereichen versehen sind und zwischen den Schneidbereichen der Kopf drei zum Umfang hin offene Kopfnuten aufweist, die mit den Abfuhrnuten in Verbindung stehen (siehe z.B. DE-A-38 20 695).

Die Werkzeuge der eingangs genannten Art dienen hauptsächlich der Bearbeitung von Gestein, Beton und Mauerwerk. Zum Antrieb der Werkzeuge sind diese mit einem Einsteckende versehen, welches der jeweils betreffenden Aufnahme des Anwendung findenden Antriebsgerätes angepasst ist. Dabei kommen als Antriebsgeräte beispielsweise Bohrhämmer, Kombihämmer und Meisselhämmer in Betracht.

In Bohrrichtung schliesst sich an das Einsteckende des Werkzeuges ein Schaft an, welcher zumindest eine zum Umfang hin offene, wendelförmige Abfuhrnut aufweist. Diese wendelförmige Abfuhrnut dient dem Transport des Bohrkleins, welches vom Bohrkopf, welcher dem Schaft benachbart angeordnet ist, abgebaut wird. Zu diesem Zwecke ist der Bohrkopf mit einem oder mehreren Hartmetalleinsätzen versehen, welche das freie Ende des Bohrkopfes geringfügig überragen und in Aussparungen angeordnet sind, welche zum freien Ende des Bohrkopfes hin offen sind.

Besonders bewährt hat sich die Anordnung von Hartmetall nach Art einer sternförmigen Anordnung von Schneidbreichen, gemäss welcher von einem mittig angeordneten Zentrierteil nach drei Richtungen unter im wesentlichen gleichen Winkel Hartmetalleinsätze radial bis zumindest zum Umfang des Kopfes hin verlaufen. Diese Art der Anordnung von Hartmetalleinsätzen führt zu Vorteilen in der Bohrleistung, in der Genauigkeit der herzustellenden Bohrung sowie in der ruhigen und damit vibrationsarmen Betriebsart.

Zwischen den Schneidbereichen der Hartmetalleinsätze weisen die in der vorgenannten Art aufgebauten Werkzeuge Kopfnuten auf, die parallel zur Hauptachse verlaufen und zum Umfang des Kopfes hin offen sind. Diese Kopfnuten sind wichtig, um das abgebaute Bohrklein den Abfuhrnuten zuzuführen. Im Hinblick auf die dadurch notwendige Verbindung zwischen Kopfnut und Abfuhrnut sind die bekannten Werkzeuge mit einer analogen Zahl an Kopfnuten und Abfuhmuten versehen, was dazu führt, dass die Werkzeuge mit drei Kopfnuten auch drei Abfuhmuten aufweisen.

Die Herstellung von drei Abfuhrnuten schränkt die zur Anwendung gelangenden Produktionsverfahren ein. So kommt nebst der spanabhebenden Bearbeitung von den Umformverfahren allenfalls noch Rollwalzen in Betracht. An sich können beide Verfahren derart entwickelt werden, dass sie wirtschaftlich sind. Jedoch bedarf diese Weiterentwicklung zur Wirtschaftlichkeit eines besonderen apparativen Aufwandes und ist nicht von vornherein von jedermann beherrschbar.

Aus der GB2075409A ist ein Bohrwerkzeug mit Hartmetalleinsätzen und einem zweigängigen Förderwendel bekannt, dessen Bohrkopf vier Schneiden und diesen jeweils zugeordnete vier Kopfnuten aufweist. Jeweils zwei benachbarte Kopfnuten münden in eine Abfuhrnut der Förderwendel. Ein Bohrkopf mit vier Schneiden entspricht jedoch nicht der angestrebten Ausbildung mit genau drei Schneiden.

Nach der DE3820695A weist ein Bohrwerkzeug mit Hartmetalleinsätzen im Bohrkopf drei oder mehr asymmetrisch angeordnete Schneiden und zwei oder drei Kopfnuten auf. Jeweils eine Kopfnut mündet in eine Abfuhrnut der Förderwendel. Nachteilig ist die der Anzahl der Kopfnuten entsprechende Anzahl der Abfuhrnuten, welche sich bei drei Abfuhrnuten nur mit schwierig beherrschbaren Verfahren herstellen lassen.

Der Erfindung liegt demnach die Aufgabe zugrunde, ein Bohr- und/oder Meisselwerkzeug mit der eingangs genannten vorteilhaften Anordnung von Hartmetalleinsätzen derart weiterzubilden, dass es sich auch unter Anwendung einfach beherrschbarer Umformverfahren wirtschaftlich herstellen lässt.

Erfindungsgemäss wird die Aufgabe bei einem Werkzeug der eingangs genannten Art dadurch gelöst, dass dendrei Kopfunten genan zwei Abfuhrnuten zugeornd sind.

Das Vorsehen von zwei Abfuhrnuten am geschilderten Werkzeug ermöglicht den Einsatz einfacher Herstellverfahren. Nebst der an sich noch immer möglichen spanabhebenden Herstellung eröffnet die erfindungsgemässe Ausbildung des Werkzeuges die Verwendung einer Umformung durch Drallwalzen. Diese Herstellungsart führt beispielsweise gegenüber der Herstellung durch Rollwalzen zu Vorteilen bei der Beherrschbarkeit und vermindert die Aufwendungen im Zusammenhang mit Produktionsmaschinen.

Besonders bewährt hat sich beim erfindungsgemässen Werkzeug das Vorsehen von zwei Abfuhrnuten, dies sowohl aus der Sicht der Herstellung als auch aus der Sicht des Einsatzes. Bei der Herstellung treten im Rahmen der Umformung symmetrische und damit leicht beherrschbare Verformungskräfte auf. Beim Einsatz der Werkzeuge führen zwei Abfuhrnuten zu einem problemlosen und ungehinderten Abbau des Bohrkleins.

Zur Verbindung der Abfuhrnuten mit den Kopfnuten bieten sich verschieden Möglichkeiten an. Eine bevorzugte, sich insbesondere hinsichtlich der Abfuhr des Bohrkleins vorteilhaft auswirkende Ausführungsform besteht darin, dass eine der zwei Abfuhrnuten mit zwei Kopfnuten verbunden ist. Diese Ausführungsform hat nicht nur Vorteile aus der Sicht der Herstellung und des Einsatzes, sondern sie führt auch optisch zu einer ausserordentlich ansprechenden Gestaltung des Kopfes. Auch dieses Argument ist für den wirtschaftlichen Erfolg des erfindungsgemässen Werkzeuges wichtig, da eine Bedienungsperson schon vom optischen Eindruck her das Werkzeug als standfest und leistungsfähig beurteilt und ihm somit entsprechendes Vertrauen entgegenbringt.

Bei der Gestaltung des Kopfes bieten sich im Zusammenhang mit den Kopfnuten weitere Möglichkeiten an, welche sich wiederum vorteilhaft auf den Transport des Bohrkleins auswirken. So besteht eine weitere bevorzugte Variante darin, dass zumindest eine der Kopfnuten mit beiden Abfuhrnuten verbunden ist. Diese Bedingung ist einfach erfüllbar, indem die betreffende Kopfnut mit einer derartigen Länge versehen wird, dass sie beide Abfuhmuten schneidet.

Die Abfuhrnuten können im Hinblick auf eine leicht beherrschbare Umformung durch gleichmässig verteilte Verformungskräfte, beispielsweise mit Abfuhmuten, versehen sein, die gleiche Querschnittsflächen aufweisen.

Gemäss einer weiteren Ausgestaltung der Erfindung können die Abfuhrnuten unterschiedliche Querschnittsflächen aufweisen. Dies eröffnet beispielsweise die Möglichkeit, jene Abfuhmut, die mit zwei Kopfnuten verbunden ist, in der Querschnittsfläche etwas grösser zu gestalten, so dass das aus zwei Kopfnuten resultierende Bohrklein ungehindert transportiert werden kann.

Um den ruhigen Betrieb beim Einsatz der Bohrwerkzeuge nicht zu gefährden, weisen vorzugsweise die drei Kopfnuten im wesentlichen gleiche Querschnittsflächen auf.

Wie eingangs erwähnt, ist der Kopf mit zum freien Ende hin offenen Aussparungen versehen, in welchen ein oder mehrere Hartmetalleinsätze angeordnet sind. Diese Aussparungen können verschiedenartig ausgebildet sein, durchsetzen aber vorzugsweise die bohrrichtungsseitige Stirnfläche des Kopfes über ihren gesamten Durchmesser: So können die Aussparungen sternartig in Form eines Schlitzes verlaufen. Nebst der Anordnung mehrerer Hartmetalleinsätze in diesen Aussparungen bietet es sich auch an, ein einstückig ausgebildeter Hartmetalleinsatz zu verwenden. Entsprechend der Anordnung der Aussparung kann ein solch einstückig ausgebildeter Hartmetalleinsatz als Stern geformt sein. Bei Verwendung mehrerer Hartmetalleinsätze bieten sich beispielsweise vier Teile an, nämlich deren drei mit radial sternförmig verlaufenden Schneidbereichen sowie ein mittig angeordneter Zentrierteil.

Die Erfindung wird nachstehend anhand eines Ausführungsbeispieles näher erläutert. Es zeigen:
- Fig. 1: das erfindungsgemässe Werkzeug in Seitenansicht;
- Fig. 2: das Werkzeug der Fig. 1 in einer Draufsicht auf den Bohrkopf.

Das den Fig. 1 und 2 entnehmbare Werkzeug ist beispielsweise als Bohrwerkzeug ausgebildet und weist ein Einsteckende 1, einen Schaft 2 sowie einen Kopf 3 auf.

Das Einsteckende 1 ist an eine zeichnerisch nicht dargestellte Aufnahme eines Antriebsgerätes angepasst und weist somit Mittel zur Verbindung mit dieser Aufnahme auf. Diese Mittel bestehen zum einen aus axial geschlossenen Verriegelungsnuten 4 und einseitig axial offenen Drehmitnahmenuten 5.

Der Schaft 2 ist mit zwei Abfuhrnuten 6, 7 versehen. Beide Abfuhrnuten 6,7 sind zum Umfang hin offen und weisen im vorliegenden Beispiel gleiche Querschnittsflächen auf.

Der Kopf 3 ist mit Aussparungen 8 versehen, die zum freien Ende hin offen sind. In diesen Aussparungen 8 ist - wie auch Figur 2 zeigt - im vorliegenden Beispiel ein einstückiger Hartmetalleinsatz 9 angeordnet, welcher ausgehend von einem Zentrierteil 9b in drei Richtungen radial bis über den Umfang des Kopfes 8 hin verlaufende Schneidbereiche 9a aufweist. Zwischen den radial verlaufenden Schneidbereichen 9a des Hartmetalleinsatzes 9 sind drei Kopfnuten 10,11,12 vorgesehen, die parallel zur Hauptachse verlaufen und zum Umfang des Kopfes 3 hin offen sind. Diese Kopfnuten 10,11,12 sind mit den Abfuhrnuten 6, 7 verbunden. Im gezeigten Beispiel sind die Kopfnuten 10,12 mit der Abfuhrnut 6 und die Kopfnut 11 mit der Abfuhrnut 7 verbunden.

## Patentansprüche

1. Bohr- und/oder Meisselwerkzeug mit einem der Aufnahme von Antriebsgeräten angepassten Einsteckende (1), an das sich in Bohrrichtung ein Schaft (2) mit wenigstens einer zum Umfang hin offenen, wendelförmigen Abfuhrnut (6,7) anschliesst, wobei dem Schaft (2) ein Bohrkopf (3) mit im wesentlichen dem Schaft (2) entsprechenden Durchmesser benachbart ist, der in Aussparungen (8) die zum freien Ende hin offen sind, einen oder mehrere Hartmetalleinsätze (9) aufweist, die ausgehend von einem Zentrierteil (9b) in drei Richtungen radial bis zumindest zum Umfang des Kopfes (3) verlaufend mit Schneidbereichen (9a) versehen sind und zwischen den Schneidbreichen (9a) der Kopf (3) drei zum Umfang hin offene Kopfnuten (10,11,12) aufweist, die mit den Abfuhrnuten (6,7) in Verbindung stehen, **dadurch gekennzeichnet, dass** den drei Kopfnuten (10, 11, 12) genau zwei Abfuhrnuten (6, 7) zugeordnet sind.

2. Werkzeug nach Anspruch 1, **dadurch gekennzeichnet, dass** die drei Schneidbereiche (9a) unter im wesentlichen gleichen Winkel radial bis zum Umfang des Kopfes (3) hin verlaufen.

3. Werkzeug nach Anspruch 2, **dadurch gekennzeichnet, dass** eine der zwei Abfuhrnduten (6) mit zwei Kopfnuten (10,12) verbunden ist.

4. Werkzeug nach Anspruch 2 oder 3, **dadurch gekennzeichnet, dass** zumindest eine der Kopfnuten (10,11,12) mit beiden Abfuhrnuten (6,7,) verbunden ist.

5. Werkzeug nach einem der Ansprüche 2 bis 4, **dadurch gekennzeichnet, dass** die Abfuhrnuten (6,7) gleiche Querschnittsflächen aufweisen.

6. Werkzeug nach einem der Ansprüche 2 bis 4, **dadurch gekennzeichnet, dass** die Abfuhrnuten (6,7) unterschiedliche Querschnittsflächen aufweisen.

7. Werkzeug nach einem der Ansprüche 1 bis 6, **dadurch gekennzeichnet, dass** die drei Kopfnuten (10,11,12) im wesentlichen gleiche Querschnittsflächen aufweisen.

## Claims

1. Drilling and/or chiselling tool, comprising an insert end (1) which is matched to the chuck of drive units and next to which, as seen in the drilling direction, lies a shaft (2) with at least one peripherally open helical removal groove (6, 7), and adjacent to the shaft (2) is a drilling head (3) of a diameter which substantially corresponds with the shaft (2), which comprises in cutouts (8), which are open towards the free end, one or more hard metal inserts (9) which are provided with cutting areas (9a) commencing from a central part (9b) in three directions radially to at least the periphery of the head (3), and the head (3) has between the cutting areas (9a) three peripherally open head grooves (10, 11, 12) which are joined to the removal grooves (6, 7), **characterised in that** the three head grooves (10, 11, 12) are associated with exactly two removal grooves (6, 7).

2. Tool according to Claim 1, **characterised in that** the three cutting areas (9a) extend at an essentially equal angle radially up to the periphery of the head (3).

3. Tool according to Claim 2, **characterised in that** one of the two removal grooves (6) is connected to two head grooves (10, 12).

4. Tool according to Claim 2 or 3, **characterised in that** at least one of the head grooves (10, 11, 12) is connected to both removal grooves (6, 7).

5. Tool according to one of Claims 2 to 4, **characterised in that** the removal grooves (6, 7) have identical cross-sectional surfaces.

6. Tool according to one of Claims 2 to 4, **characterised in that** the removal grooves (6, 7) have different cross-sectional surfaces.

7. Tool according to one of Claims 1 to 6, **characterised in that** the three head grooves (10, 11, 12) have essentially equal cross-sectional surfaces.

## Revendications

1. Outil de forage et/ou de burinage avec une extrémité insérable (1) qui est adaptée au mandrin d'appareils d'entraînement et à laquelle se raccorde, dans la direction de forage, une tige (2) avec au moins une gorge d'évacuation hélicoïdale (6, 7) ouverte en direction de la périphérie, au voisinage de la tige (2) se trouvant une tête de forage (3) qui présente un diamètre correspondant sensiblement à celui de la tige (2) et qui comporte, dans des évidements (8) ouverts en direction de l'extrémité libre, un ou plusieurs éléments rapportés en métal dur (9) qui, à partir d'une partie centrale (9b), sont pourvus de zones coupantes (9a) s'étendant radialement dans trois directions au moins jusqu'à la périphérie de la tête (3) et, entre les zones coupantes (9a), la tête (3) étant pourvue de trois gorges de tête (10, 11, 12) qui sont ouvertes en direction de la périphérie et qui communiquent avec les gorges d'évacuation (6, 7), **caractérisé en ce qu'**aux trois gorges de tête (10, 11, 12) sont associées exactement deux gorges d'évacuation (6, 7).

2. Outil selon la revendication 1, **caractérisé en ce que** les trois zones coupantes (9a) s'étendent radialement selon un angle sensiblement identique jusqu'à la périphérie de la tête (3).

3. Outil selon la revendication 2, **caractérisé en ce qu'**une des deux gorges d'évacuation (6) communique avec deux gorges de tête (10, 12).

4. Outil selon la revendication 2 ou 3, **caractérisé en ce qu'**au moins une des gorges de tête (10, 11, 12) communique avec deux gorges d'évacuation (6, 7).

5. Outil selon l'une des revendications 2 à 4, **caractérisé en ce que** les gorges d'évacuation (6, 7) présentent des surfaces transversales identiques.

6. Outil selon l'une des revendications 2 à 4, **caractérisé en ce que** les gorges d'évacuation (6, 7) présentent des surfaces transversales différentes.

7. Outil selon l'une des revendications 1 à 6, **caractérisé en ce que** les trois gorges de tête (10, 11, 12) présentent des surfaces transversales sensiblement identiques.
